# FASCICULE DE BREVET EUROPEEN

(11) **EP 0 858 967 B1**
(45) Date de publication et mention de la délivrance du brevet: **07.05.2003**
(21) Numéro de dépôt: 98400350.9
(22) Date de dépôt: 16.02.1998
(51) Int. Cl.: B66F 3/12

(54) **Cric de voiture de type Y**
Wagenheber vom Y-Typ
Vehicle jack of the Y-type

(30) Priorité: 18.02.1997 FR 9701876
(43) Date de publication de la demande: 19.08.1998
(73) Titulaire: Adwest Bowden France S.A., 60730 Cauvigny (FR)
(72) Inventeur: Ruffie, Gilles, 45300 Boynes (FR)
(74) Mandataire: Schrimpf, Robert

(56) Documents cités:
- EP-A- 0 451 643
- EP-A- 0 565 801
- EP-A- 0 734 997
- DE-A- 2 453 260
- DE-A- 3 036 584

## Description

L'invention concerne un cric de voiture.

Elle concerne plus précisément un cric de type en Y constitué par une jambe d'appui au sol et par un bras de levage articulé à la jambe de façon à pouvoir pivoter sur la jambe sous l'action d'une vis de manoeuvre qui engrène avec un écrou porté par la jambe et dont l'extrémité est tenue dans le bras de levage, l'extrémité de ce bras étant muni de moyens constituant une gorge tournée vers le haut pour recevoir la feuillure du bas de la caisse de la voiture en sorte que cette feuillure repose sur le fond de la gorge lorsque le cric est mis en place.

Des crics de ce type sont décrits par exemple dans les publications EP-0565801 et DE-A-2453260.

Dans la publication EP-0565801, la gorge de réception de la feuillure est déterminée par une pièce montée à pivotement sur le bras mobile. Cette pièce doit être convenablement orientée pour recevoir la feuillure et doit pouvoir supporter des efforts importants qui sont simplement repris par l'épaisseur de la tôle des deux flancs du bras de levage. Pour des raisons économiques et de poids embarqué, on cherche à minimiser au maximum ces épaisseurs, les surfaces de portée tendent donc à se réduire et la pièce peut être endommagée au cours des différentes utilisations, voire se sectionner.

Dans le cric de la publication DE-A-2453260, la gorge est déterminée par une plaque ayant une forme en V très ouverte soudée sur les flancs du bras de levage. Cette forme en V, du fait de son ouverture peut conduire l'utilisateur à un mauvais positionnement du bras par rapport à la feuillure du véhicule ; du coup, le socle peut être mal placé et le cric manoeuvré dans de mauvaises conditions, notamment pour l'utilisateur (risque de glissement, stabilité aléatoire...) au cours de la levée.

L'invention a pour but de fournir un cric présentant une gorge de réception de la feuillure et affranchie des risques et des inconvénients précités.

On y parvient selon l'invention au moyen d'un cric dont le bras d'appui est pourvu de butées fixes qui déterminent seulement le côté proximal de la gorge ainsi que le fond de la gorge et d'une butée déplaçable qui, dans la position de mise en place du cric, est disposée de façon à constituer le côté distal de la gorge, et qui est déplaçable pendant le levage relativement aux butées fixes.

«Proximal» et «distal» désignent respectivement le côté qui est le plus proche du manipulateur, c'est à dire qui se trouve entre lui et la feuillure, et le côté qui est le plus éloigné du manipulateur, c'est à dire qui est situé derrière la feuillure.

Dans une réalisation, cette butée mobile est incitée par un ressort vers la position limite où elle coopère avec les butées fixes pour constituer la gorge de réception de la feuillure, et elle peut être écartée des butées fixes à l'encontre de l'action du ressort.

Dans une variante de réalisation, cette butée mobile est écartée par l'action de la vis de manoeuvre pendant le levage.

Dans les deux cas, la butée mobile peut ainsi rester au contact de la feuillure pendant le levage, tout en autorisant un changement de configuration de la gorge du fait que la butée mobile peut s'écarter des butées fixes, alors que si la gorge était déterminée uniquement par des butées fixes, ces butées seraient soumises pendant le levage à des efforts susceptibles de les endommager.

Dans une réalisation préférée, le bras de levage présente deux flancs parallèles dont les bords supérieurs sont chacun conformés localement approximativement en équerre dans la région de l'extrémité du bras, ces deux équerres constituant les butées fixes.

La butée mobile est constituée par une pièce engagée entre les deux flancs du bras et montée à pivotement sur le bras.

On décrira ci-après un exemple d'une telle réalisation, en référence aux figures du dessin joint sur lequel :
- les figures 1 et 2 sont des perspectives d'un cric conforme à l'invention, respectivement en position de mise en place et en position de soulèvement maximal ;
- la figure 3 est une vue de principe des butées de l'invention, le cric étant en position de mise en place sous la feuillure ;
- la figure 4 est une vue de principe des butées, le cric étant en position de levage maximal ;
- la figure 5 est une vue de détails de l'extrémité du bras de levage qui comporte les butées, et
- les figures 6, 7, 8 montrent la pièce qui constitue la butée mobile, respectivement vue de l'arrière, vue de l'avant et encastrée dans une chape ;

Le cric représenté sur les figures 1 et 2 est essentiellement constitué, de façon en soi connue, d'une jambe (1) d'appui au sol et d'un bras de levage (2) monté à pivotement sur la jambe autour d'un axe (3) , ce pivotement s'effectuant sous l'action d'une vis de manoeuvre (4) qui engrène dans un écrou (5) porté par la jambe (1) et qui agit sur le bras de levage pour provoquer son pivotement et le déploiement ou le repli du cric.

Il n'est pas nécessaire de décrire plus en détails ce fonctionnement qui est bien connu de l'homme du métier.

Conformément à l'invention, le bras de levage est muni à son extrémité libre de deux butées fixes (6, 7) et d'une butée mobile (8) qui, dans la position de mise en place du cric sous le véhicule, coopèrent pour constituer une gorge verticale (9) apte à recevoir la feuillure (F) de bas de caisse d'un véhicule.

Les butées fixes (6, 7) sont déterminées par une conformation locale sensiblement en équerre des bords supérieurs des flancs opposés (10, 11) qui constituent l'extrémité du bras de levage, chaque bord déterminant ainsi une butée 6a (7a) qui constitue le coté proximal de la gorge et une butée 6b (7b) qui constitue le fond de la gorge lorsque le cric est en position d'introduction sous le véhicule (figure 1).

Les bords sont rabattus vers l'extérieur dans la région des équerres pour les rigidifier et augmenter les surfaces d'appui.

La butée mobile (8) est déterminée par une partie d'extrémité d'une pièce (12) (figures 6 à 8) qui est articulée au bras de levage autour d'un axe (13).

Dans l'exemple représenté, cette pièce (12) est introduite dans l'extrémité du bras entre les flancs (10, 11) et présente une partie d'extrémité opposée (15) encastrée dans une chape (14) pourvue d'un perçage (16) pour le passage de la vis de manoeuvre. La chape est montée sur le bras pour pivoter autour du même axe (13) que la pièce (12). De fait, la pièce (12) et la chape pourraient constituer une seule et même pièce , mais il est plus facile de les fabriquer individuellement et de les assembler sur le bras.

Eventuellement, comme dans le cas représenté, la vis de commande est en butée contre ladite partie d'extrémité opposée (15) de la pièce (12).

Au cours de la manoeuvre du cric, depuis la position de mise en place (figures 1 et 3) jusqu'à la position de soulèvement maximal (figures 2 et 4), l'appui de la feuillure se déplace des surfaces (6b, 7b) initialement sensiblement horizontales (figure 3) et vers lesquelles la feuillure est guidée par la butée (8), aux surfaces (6a, 7a) devenues à leur tour sensiblement horizontales lorsque le bras de levage est en fin de course (figure 4), tandis que la butée (8) en pivotant vers l'extérieur au cours du levage s'est éloigné de ces surfaces d'une mesure suffisante pour ne pas gêner le changement d'appui.

L'invention n'est pas limitée à cet exemple de réalisation.

## Revendications

1. Cric de voiture de type en Y constitué par une jambe (1) d'appui au sol et par un bras de levage (2) articulé à la jambe de façon à pouvoir pivoter sur la jambe sous l'action d'une vis de manoeuvre (4) qui engrène avec un écrou (5) porté par la jambe et dont l'extrémité est tenue dans le bras de levage, l'extrémité de ce bras étant munie de moyens constituant une gorge (9) tournée vers le haut pour recevoir la feuillure (F) du bas de caisse de la voiture en sorte que cette feuillure repose sur le fond de la gorge lorsque le cric est mis en place, **caractérisé en ce que** le bras d'appui est pourvu de butées fixes (6a, 6b, 7a, 7b) qui déterminent seulement le côté proximal de la gorge ainsi que le fond de la gorge et d'une butée déplaçable (8) qui, dans la position de mise en place du cric sous la voiture, détermine le côté distal de la gorge et qui est déplaçable pendant le levage relativement aux butées fixes.

2. Cric selon la revendication 1, dans lequel ledit bras (2) comporte deux flancs parallèles (10, 11) dont les bords supérieurs sont localement conformés en équerre pour constituer lesdites butées fixes (6a, 6b ; 7a, 7b).

3. Cric selon la revendication 2, dans lequel lesdits bords supérieurs sont localement rabattus vers l'extérieur pour que les équerres présentent des talons d'appui.

4. Cric selon l'une des revendications 1 à 3, dans lequel la butée mobile est constituée par une pièce (12) qui peut pivoter sur le bras autour d'un axe (13).

5. Cric selon la revendication 4, dans lequel ladite pièce est élastiquement rappelée vers sa position de butée.

6. Cric selon la revendication 4, dans lequel ladite pièce est déplacée par l'action de la vis de manoeuvre.

7. Cric selon la revendication 6, dans lequel ladite pièce (12) comporte une partie d'extrémité (8) située au dessus du bras et qui constitue ladite butée et une partie d'extrémité opposée (15) encastrée dans une chape (14), cette chape pivotant sur le bras autour du même axe que ladite pièce et étant traversée par la vis de manoeuvre.

8. Cric selon la revendication 7, dans lequel la vis de manoeuvre (4) est en butée contre ladite extrémité opposée (15) de la pièce mobile.

9. Cric selon l'une des revendications 1 à 8, dans lequel les butées fixes (6a, 6b ; 7a, 7b) sont conformées en sorte que le côté de la gorge (9) qui est vertical lorsque le bras de levage (2) est dans la position d'introduction du cric sous le véhicule devienne sensiblement horizontal et soutienne la feuillure lorsque le bras de levage est dans la position de levage maximal du véhicule.

## Patentansprüche

1. Y-artiger Wagenheber, der von einem Schenkel (1) zum Abstützen am Boden und von einem Hebearm (2) gebildet wird, der an dem Schenkel derart gelagert ist, daß er auf dem Schenkel bei Betätigung einer Betätigungsschnecke (4) schwenken kann, die mit einer Mutter (5) in Eingriff ist, welche von dem Schenkel getragen wird und deren Ende im Hebearm gehalten wird, wobei das Ende dieses Armes mit Mitteln ausgebildet ist, die eine Vertiefung (9) bilden, die nach oben gedreht ist, um die Falz bzw. den Anschlag (F) des Bodens des Wagenkastens derart aufzunehmen, daß diese Falz am Boden der Vertiefung aufliegt, wenn der Wagenheber angesetzt wird, **dadurch gekennzeichnet, daß** der Abstützarm mit feststehenden Anschlägen (6a, 6b, 7a, 7b), die nur die zugewandte Seite der Vertiefung sowie den Boden der Vertiefung festlegen und mit einem verschiebbaren Anschlag (8) versehen ist, der in der Anlegeposition des Wagenhebers unter dem Wagen die abgewandte Seite der Vertiefung festlegt und der während des Hebens relativ zu den feststehenden Anschlägen verschiebbar ist.

2. Wagenheber nach Anspruch 1, bei dem der Arm (2) parallele Seitenwände (10, 11) aufweist, dessen obere Ränder lokal als Winkel ausgebildet sind, um die feststehenden Anschläge (6a, 6b; 7a, 7b) zu bilden.

3. Wagenheber nach Anspruch 2, bei dem die oberen Ränder nach außen umgeschlagen sind, damit die Winkel Absätze zum Abstützen darstellen.

4. Wagenheber nach einem der Ansprüche 1 bis 3, bei dem der bewegliche Anschlag aus einem Stück (12) gebildet ist, das auf dem Arm um eine Achse (13) schwenken kann.

5. Wagenheber nach Anspruch 4, bei dem das Stück elastisch in seine Anschlagposition zurückgestellt wird.

6. Wagenheber nach Anspruch 4, bei dem das Stück durch Betätigung der Betätigungsschnecke verschoben wird.

7. Wagenheber nach Anspruch 6, bei dem das Stück (12) ein Endstück (8), das über dem Arm angeordnet ist und das den Anschlag bildet, und ein gegenüberliegendes Endstück (15) aufweist, das in eine Abdeckung (14) eingebaut ist, wobei diese Abdeckung auf dem Arm um dieselbe Achse wie das Stück schwenkt und von der Betätigungsschnecke durchdrungen wird.

8. Wagenheber nach Anspruch 7, bei dem die Betätigungsschnecke (4) gegen das gegenüberliegende Ende (15) des beweglichen Stücks anschlägt.

9. Wagenheber nach einem der Ansprüche 1 bis 8, bei dem die feststehenden Anschläge (6a, 6b; 7a, 7b) derart ausgebildet sind, daß die Seite der Vertiefung (9), die vertikal ist, wenn der Hebearm (2) in der Einführposition des Wagenhebers unter das Fahrzeug ist, im wesentlichen horizontal wird und die Falz stützt, wenn der Hebearm in der Position des maximalen Hubs des Fahrzeugs ist.

## Claims

1. A Y-type car jack constituted by a leg (1) for bearing against the ground and by a lift arm (2) hinged to the leg in such a manner as to be capable of pivoting on the leg under drive from a drive screw (4) which meshes with a nut (5) carried by the leg and having its end held in the lift arm, the end of said arm being provided with means constituting an upwardly facing groove (9) for receiving the bottom rim (F) of the car body so that said rim rests against the bottom of the groove when the jack is in position, the jack being **characterized in that** the bearing arm is provided with fixed abutments (6a, 6b, 7a, 7b) which define only the proximal side of the groove and the bottom of the groove, and with a displaceable abutment (8) which, when the jack is in position beneath the car, determines the distal side of the groove and is displaceable during lifting relative to the fixed abutments.

2. A jack according to claim 1, in which said arm (2) has two parallel flanks (10, 11) whose top edges are locally shaped with respective right-angled notches to constitute said fixed abutments (6a, 6b; 7a, 7b).

3. A jack according to claim 2, in which said top edges are locally folded outwards so that the right-angled notches present bearing margins.

4. A jack according to any one of claims 1 to 3, in which the moving abutment is constituted by a part (12) mounted on the arm to pivot about a pin (13).

5. A jack according to claim 4, in which said part is urged resiliently towards its abutment position.

6. A jack according to claim 4, in which said part is moved under drive from the drive screw.

7. A jack according to claim 6, in which said part (12) has an end portion (8) situated above the arm and constituting said abutment, and an opposite end portion (15) received in a fork (14), said fork pivoting on the arm about the same pin as said part and having the drive screw passing therethrough.

8. A jack according to claim 7, in which the drive screw (4) comes into abutment against said opposite end (15) of the moving part.

9. A jack according to any one of claims 1 to 8, in which the fixed abutments (6a, 6b; 7a, 7b) are shaped in such a manner that the side of the groove (9) which is vertical when the lift arm (2) is in its position for inserting the jack under the vehicle becomes substantially horizontal and supports the rim when the lift arm is in its position for imparting maximum lift to the vehicle.
